# EUROPÄISCHE PATENTSCHRIFT

(11) **EP 1 343 960 B1**
(45) Veröffentlichungstag und Bekanntmachung des Hinweises auf die Patenterteilung: **18.08.2004**
(21) Anmeldenummer: 01989506.9
(22) Anmeldetag: 23.11.2001
(51) Int. Cl.: F02D 41/02, G08G 1/0968

(54) **VERFAHREN UND ANORDNUNG ZUR STEUERUNG UND/ODER REGELUNG EINER LAST EINES FAHRZEUGS**
METHOD AND SYSTEM FOR CONTROLLING AND/OR REGULATING THE LOAD OF A VEHICLE
PROCEDE ET DISPOSITIF PERMETTANT DE COMMANDER ET/OU DE REGULER LA CHARGE D'UN VEHICULE

(30) Priorität: 14.12.2000 DE 10062349
(43) Veröffentlichungstag der Anmeldung: 17.09.2003
(73) Patentinhaber: DaimlerChrysler AG, 70567 Stuttgart (DE)
(72) Erfinder: SCHLIEP, Michael, 72631 Aichtal (DE); TÖRGYEKES, Szabolcs, 70569 Stuttgart (DE); ZIPP, Walter, 70197 Stuttgart (DE)
(86) Internationale Anmeldenummer: PCT/EP2001/013655
(87) Internationale Veröffentlichungsnummer: WO 2002/048529

(56) Entgegenhaltungen:
- EP-A- 0 545 027
- EP-A- 0 806 560
- PATENT ABSTRACTS OF JAPAN vol. 017, no. 008 (M-1350), 7. Januar 1993 (1993-01-07) & JP 04 238749 A (MITSUBISHI MOTORS CORP), 26. August 1992 (1992-08-26)
- PATENT ABSTRACTS OF JAPAN vol. 2000, no. 14, 5. März 2001 (2001-03-05) & JP 2000 306200 A (DENSO CORP), 2. November 2000 (2000-11-02)

## Beschreibung

Die Erfindung betrifft ein Verfahren und eine Anordnung zur Steuerung und/oder Regelung einer Last eines Fahrzeugs, z.B. eines Personen- oder Nutzfahrzeugs.

Derartige Verfahren und Anordnungen sind allgemein bekannt. Beispielhaft sei hierzu auf die DE 44 07 475 A1 verwiesen. Hierbei wird auf der Basis eines Sollwertes für das von der Antriebseinheit abzugebende Drehmoment neben der Last auch das Kraftstoff-/Luftverhältnis beeinflußt. Insbesondere ist eine feine, sehr genaue Einstellung des Motormoments, wodurch sich der Fahrkomfort verbessert, gegeben. Neben derartigen Forderungen, die den Fahrkomfort oder die Abgasemission verbessern, spielen heute weitere Faktoren, wie Sicherheit, Umweltschutz und Energieeinsparung, eine wesentliche Rolle. Dazu zählt auch der Schutz der Bevölkerung vor Lärmbelästigung. Mit zunehmendem Verkehrsaufkommen und immer höherer Siedlungsdichte wachsen die Anforderungen bezüglich der Reduzierung von schädlichen Umwelteiriwirkungen durch Verkehrsgeräusche. Zum Schutz der Bevölkerung vor Verkehrslärm und zur Einhaltung von Immissionsgrenzwerten gemäß der Verkehrslärmschutzverordnung 16. BImSchV werden üblicherweise Öffentliche Straßen um Ortschaften gelegt oder entsprechende Geschwindigkeitsbegrenzungen auf den Straßen vorgegeben oder sogar Fahrverbote ausgesprochen.

In der JP 04238749 A wird ein Verfahren zur Minimierung des Geräuschpegels eines Motors beschrieben, das unter Verwendung der aktuellen Fahrzeuggeschwindigkeit und der aktuellen.Stellung des Gaspedals das Drehzahlübersetzungsverhältnis und die Drosselklappenstellung des Motors steuert.

Aufgabe der Erfindung ist es daher, ein Verfahren und eine Anordnung zur Steuerung und/oder Regelung einer Last eines Fahrzeugs anzugeben, bei dem die durch das Fahrzeug verursachte Geräuschemission oder Lärmabstrahlung verbessert wird.

Die erstgenannte Aufgabe wird erfindungsgemäß gelöst durch ein Verfahren zur Steuerung und/oder Regelung einer als beschleunigendes oder verzögerndes Drehmoment wirkenden Last eines Fahrzeugs, wobei mittels einer Aufnahmeeinheit die momentane Belastung des Fahrzeugs anhand mindestens einer Betriebsgröße des Fahrzeugs ermittelt und mittels einer Steueroder Regeleinheit die Betriebsgröße in Abhängigkeit von einem aus der momentanen Belastung des Fahrzeugs resultierenden Geräuschpegel gesteuert und/oder geregelt wird. Durch eine derartige Berücksichtigung von Betriebs- und/oder Umgebungsgeräuschen des fahrenden Fahrzeugs, die insbesondere durch die Last des Fahrzeugs selbst und deren Regelung verursacht werden, können die durch das Fahren verursachten Lärmemissionen und -immissionen erheblich reduziert werden. Darüber hinaus ermöglicht die Steuerung/Regelung der dem Geräuschpegel korrelierenden Last eine Erhöhung des Fahrkomforts. Ferner ist in Abhängigkeit vom Grad der aus dem Verfahren resultierenden Geräuschreduktion oder der Lärmabstrahlungsbegrenzung eine Fahrt auch in aus Lärmgründen gesperrten Straßen, Innenstädten und Gebieten ermöglicht.

Bevorzugt wird die geräuschbezogene Betriebsgrößen-Regelung und/oder -Steuerung, die die last- und fahrzeugbezogene Geräuschemission/-immission reduziert, auf die Funktionen zur Einstellung des Fahrzeugantriebs adaptiert. Wesentlich ist hierbei, daß anhand der momentanen Belastung mittels der Steuer- oder Regeleinheit (auch Momentenschnittstelle genannt, im weiteren als Steuereinheit bezeichnet) ein Sollmoment zur Steuerung/Regelung des Fahrzeugs in Abhängigkeit vom Geräuschpegel und eine Information darüber, mit welcher Dynamik diese Momentenanforderung eingestellt werden soll, vorgegeben werden. Hierbei ist völlig unerheblich, welche Teilsysteme (Steuerungs- oder Regelungssysteme, z.B. Drehzahlregler) an der Momentenschnittstelle beteiligt sind und wie diese miteinander koordiniert werden. Durch die bevorzugte Verwendung von geräuschbezogenen Kennlinienfeldern für verschiedene, die Betriebsgröße repräsentierende Regel- und/oder Steuergrößen, in denen die Anforderungen mit unterschiedlicher Dynamik und mit unterschiedlicher Zielsetzung vorgegeben werden, kann den unterschiedlichen Teilsystemen Rechnung getragen werden.

Die Erfindung geht darüber hinaus von der Überlegung aus, daß zur Einhaltung von Lärmgrenzwerten, z.B. in Wohngebieten oder in der Nähe von Krankenhäusern, das Fahrzeug hinsichtlich seiner Geräuschemission begrenzt werden sollte. Zweckmäßigerweise wird die den Geräuschpegel begründende Betriebsgröße als zu steuernde oder zu regelnde Betriebsgröße verwendet. Hierdurch werden neben den Umgebungsgeräuschen die durch die momentan abgegebene Leistung bedingten Betriebsgeräusche des Fahrzeugs bei der Steuerung oder Regelung der Leistung berücksichtigt. Somit werden die Faktoren, die für die Geräuschentwicklung der zu regelnden oder steuernden Betriebsgröße relevant sind, von dieser Regelung und/oder Steuerung berücksichtigt und entsprechend beeinflußt. Beispielsweise ist die Wahl der Übersetzung eines schaltbaren oder stufenlosen regelbaren Getriebes ein geräuschrelevanter Faktor.

Vorteilhafterweise wird als Betriebsgröße eine Drehzahl, ein Drehmoment, eine Geschwindigkeit und/oder eine Beschleunigung verwendet. Dabei wird durch die Drehzahländerung der Drehmomentverlauf mit dem Ziel verändert, daß bei niedriger Drehzahl eine höhere Motorleistung erzielt wird, wodurch die Geräuschemission besonders niedrig gehalten wird. Mit anderen Worten: Bei Vollast des Fahrzeugs und niedriger Drehzahl wird weniger Lärm durch das Fahrzeug erzeugt. Alternativ oder zusätzlich werden als Betriebsgröße eine Übersetzungsstufe und/oder ein Übersetzungsverhältnis in einer stufenlosen Kraftübertragungsanordnung verwendet. Vorteilhafterweise wird als wichtigste, die Geräuschentwicklung beeinflussende Betriebsgröße die Beschleunigung überwacht und verwendet. Die zu steuernde/regelnde Größe, die die gewünschte Beschleunigung des Fahrzeugs ausführen soll, ist die momentan abgerufene Last des Motors. Falls durch die Abrufung der die gewünschte Beschleunigung ausführenden Last eine Geräuschentwicklung resultieren würde, die über einem bestimmten Grenzwert liegt, reduziert die Steuereinheit die tatsächlich abgerufene Last soweit, daß der Grenzwert nicht überschritten wird.

In bevorzugter Ausführungsform sind zur Ermittlung des betreffenden Sollwerts der Betriebsgröße verschiedene Kennlinienfelder hinterlegt, in welchen die Abhängigkeit des Geräuschpegels von der momentanen Geschwindigkeit, Drehzahl, Last und/oder des gewählten Schaltgangs abgebildet werden. Eine gewünschte Beschleunigung kann beispielsweise bei niedriger Last und hoher Drehzahl in einem niedrigen Schaltgang erzielt werden und dabei einen anderen (höheren oder niedrigeren) Geräuschpegel verursachen als ein anderer Kennfeldpunkt, der dieselbe Beschleunigung mittels hoher Last bei geringerer Drehzahl im höheren Schaltgang ausführt. Anhand der Kennlinienfelder wird das Sollmoment ermittelt, das mit anderen Sollmomenten beispielsweise aus der Getriebesteuerung, aus einer Fahrdynamikregelung oder anderen Teilsystemen der Antriebsregelung (z.B. aus einer digitalen Karte) verarbeitet wird.

Vorteilhafterweise wird der Geräuschpegel anhand der momentanen Belastung des Fahrzeugs und/oder anhand von Umgebungsgeräuschen ermittelt. Dazu werden verschiedene Meßkurven für den Geräuschpegel in Abhängigkeit vom Fahrzeugtyp, -alter, -motorisierung, -geschwindigkeit, -aufbau, -beschleunigung für verschiedene Straßenbeläge und/oder Reifenparameter und/oder meteorologische Ereignisse (z.B. Wind, Regen) erfaßt und in Form von Kennlinienfeldern hinterlegt, anhand derer dann der die momentane Belastung des Fahrzeugs repräsentierende Geräuschpegel bestimmt wird. Alternativ oder zusätzlich werden Umgebungs- und/oder Betriebsgeräusche mittels der Aufnahmeeinheit, z.B. mittels eines Mikrofons, erfaßt und verarbeitet. Hierdurch ist die aus der Wechselwirkung von Reifen und Fahrbahn bzw. Fahrzeugkarosserie und Wind resultierende Schallemission detektierbar und kann somit bei der geräuschreduzierenden Steuerung/Regelung der Last berücksichtigt werden. Dabei kann die Aufnahmeeinheit als stationäre und/oder mobile Geräuscherfassungseinheit ausgeführt sein. Darüber hinaus können mittels derartiger stationärer und/oder mobiler Geräuscherfassungseinheiten nicht beeinflußbare Geräusche der Umgebung bei der Steuerung/Regelung berücksichtigt werden (z.B. bei Regen kann der Höchstwert nach oben korrigiert werden).

Zweckmäßigerweise wird der Geräuschpegel auf einen Grenzwert oder auf einen Richtwert überwacht. Beispielsweise ist der maximal zulässige Geräuschpegel für verschiedene Gebiete, wie z.B. Wohngebiet, Gewerbegebiet, unterschiedlich. Die Einhaltung dieser vorgegebenen Grenzwerte für den maximal zulässigen Geräuschpegel wird ergänzend bei der Steuerung/Regelung der Betriebsgröße berücksichtigt. Die ortsbezogenen Grenzwerte sind z.B. in Form einer Tabelle in einer Datenbank hinterlegt.

Um eine ortsbezogene Geräuschreduzierung des fahrenden Fahrzeugs zu ermöglichen, wird vorzugsweise die Betriebsgröße in Abhängigkeit von der momentanen Position des Fahrzeugs gesteuert und/oder geregelt. Dabei werden entsprechende Grenzwerte für den Geräuschpegel für verschiedene geographische Koordinaten bei der Steuerung/Regelung der Betriebsgröße berücksichtigt. Hierdurch ist beispielsweise eine gegenüber der üblichen Geräuschreduzierung erhöhte Geräuschreduzierung in lärmkritischen Zonen ermöglicht. Dazu umfaßt die Aufnahmeeinheit bevorzugt ein Ortungssystem und/oder ein geographisches Informationssystem. Je nach Art und Ausführung der Aufnahmeeinheit kann das Ortungssystem und/oder das geographische Informationssystem integriert sein oder dezentral über eine Schnittstelle mit der Aufnahmeeinheit verbunden sein.

Alternativ oder zusätzlich wird die Betriebsgröße vorteilhafterweise zeitabhängig gesteuert und/oder geregelt. Hierdurch ist eine an Tages- und Nachtzeiten angepaßte erforderliche Geräuschreduzierung und daraus resultierende Sollvorgabe für die betreffende Betriebsgröße ermöglicht. Alternativ oder zusätzlich kann die Betriebsgröße manuell, z.B. durch den Fahrer des Fahrzeugs oder einen anderen Insassen, vorgegeben werden.

Die zweitgenannte Aufgabe wird erfindungsgemäß gelöst durch eine Anordnung zur Steuerung und/oder Regelung einer Last eines Fahrzeugs mit einer Aufnahmeeinheit zur Ermittlung der momentan abgerufenen Last des Fahrzeugs anhand mindestens einer Betriebsgröße des Fahrzeugs und einer Steuereinheit zur Steuerung und/oder Regelung der Betriebsgröße in Abhängigkeit von einem aus der momentanen Belastung des Fahrzeugs resultierenden Geräuschpegel.

Zweckmäßigerweise umfaßt die Aufnahmeeinheit für eine Berücksichtigung von äußeren, nicht beeinflußbaren und/oder fahrzeugbezogenen Geräuschen ein Geräuscherfassungssystem zur Ermittlung der Umgebungsgeräusche. Beispielsweise dienen dazu stationäre und/oder mobile Geräuscherfassungssysteme, z.B. Schallsensoren, Mikrofone. Als Schallsensoren werden beispielsweise Luft- oder Körperschallsensoren zur Ermittlung des Luft- bzw. Körperschalls verwendet. Vorteilhafterweise ist die Aufnahmeeinheit zur Erfassung einer Geschwindigkeit, einer Beschleunigung (Verzögerung) und/oder eines Antriebsmoments für die Ermittlung der momentanen Belastung des Fahrzeugs vorgesehen. Hierdurch ist der aus der momentanen Belastung resultierende Geräuschpegel beispielsweise anhand von in einem Datenspeicher hinterlegten Kennlinienfeldern ermittelbar.

Alternativ und/oder zusätzlich sind bevorzugtermaßen ein Ortungssystem zur Ermittlung der momentanen Fahrzeugposition und/oder ein Informationssystem zur Ermittlung eines daraus resultierenden ortsbezogenen Geräuschpegels vorgesehen. Dies ermöglicht die Einhaltung eines maximal zulässigen Geräuschpegels an einem Ort, indem die Betriebsgröße durch ein entsprechenden Sollwert eingestellt wird.

Alternativ und/oder zusätzlich umfaßt die Steuereinheit eine Eingabevorrichtung zur manuellen Steuerung und/oder Regelung der Betriebsgröße. Hierdurch ist z.B. bei einer auf die Fahrsicherheit kritischen Situation die geräuschbezogene Lastregelung/-steuerung ausschaltbar. Beispielsweise kann in einer kritischen Verkehrssituation durch die Abrufung einer den Geräuschgrenzwert überschreitenden Last ein Unfall vermieden werden. Die Laststeuerung/-regelung kann sowohl manuell durch einen Bediener, z.B. den Fahrer, als auch automatisch mittels einer übergeordneten Regelung/Steuerung beeinflußt werden, bedarfsweise ganz ausgeschaltet werden.

Zweckmäßigerweise sind darüber hinaus mittels der Steuer- oder Regeleinheit bei der Steuerung und/oder Regelung der Betriebsgröße über die Aufnahmeeinheit Vorgaben von externen Systemen, insbesondere eines Verkehrsleitsystems, berücksichtigt. Bevorzugt sind die Vorgaben von externen Systemen hinsichtlich der Steuerung und/oder Regelung der Betriebsgröße durch die Steuer- oder Regeleinheit vom Fahrzeugführer und/oder von einem Fahrzeuginsassen überstimmbar sind. Somit kann das Fahrverhalten jederzeit an die gegebene Fahrsituation angepaßt werden.

Zur Ausgabe von fahrzeug- und/oder umgebungsrelevanten Daten, wie z.B. momentane Fahrzeugposition, orts- und zeitbezogene Lärmgrenz-, Lärmricht- und Lärmschwellwerte, fahrzeugbezogene Betriebsgrößen und Regel- oder Steuerzustände der Steuer- oder Regeleinheit, ist vorzugsweise eine Ausgabeeinheit, z.B. ein Display, vorgesehen. Die Eingriffe der Steuer- oder Regeleinheit in das Fahrzeugsystem bei der Steuerung und/oder Regelung der Betriebsgröße sowie fahrzeugbezogene Betriebsgrößen, wie z.B. Geschwindigkeit, Beschleunigung, Drehzahl, Drehmoment, werden vorzugsweise zur Dokumentation in einem Datenspeicher hinterlegt. Aus den im Datenspeicher hinterlegten Daten sind Statistiken, z.B. Lärmstatistiken, erstellbar sind. Alternativ oder zusätzlich sind aus den im Datenspeicher hinterlegten Daten Empfehlungen für Fahrzeugwartung und - reparatur, z.B. fälliger Austausch der Abgasanlage, ableitbar.

Vorteilhafterweise sind die Eingriffe der Steuer- oder Regeleinheit in das Fahrzeugsystem bei der Steuerung und/oder Regelung der Betriebsgröße an ein externes System, z.B. Verkehrsleitsystem, zur Überwachung übermittelbar. Bevorzugt ist die Steuereinheit über die Aufnahmeeinheit durch externe Systeme, wie z.B. Verkehrsleitsysteme oder Mautstellen, aktivierbar oder deaktivierbar. Somit ist es ermöglicht, daß über die Steuereinheit der Verkehrsfluß optimiert werden kann. Darüber hinaus werden alternativ oder zusätzlich bei den Eingriffen der Steuereinheit in das Fahrzeugsystem zur Steuerung und/oder Regelung der Betriebsgröße weitere Größen, wie z.B. Verbrauch, Schadstoffemissionen, Verschleiß und/oder Fahrkomfort, berücksichtigt. Je nach Art und Ausführung sowie Komplexität der Steuerungs- und/oder Regelungsfunktionen der Steuereinheit werden Methoden der künstlichen Intelligenz, z.B. neuronale Netze und/oder Fuzzy-Logik, verwendet.

Die mit der Erfindung erzielten Vorteile bestehen insbesondere darin, daß für eine spürbare und nachhaltige Senkung der Lärmbelastung durch das Fahrzeug die für die Lärmentwicklung relevante Einflußgröße oder Betriebsgröße in Abhängigkeit vom momentanen Geräuschpegel gesteuert und/oder geregelt werden. Die aus einer derartigen Leistungsbegrenzung resultierende Geräuschbegrenzung ermöglicht die Einhaltung von lokalen Lärmgrenz- oder Lärmrichtwerten, z.B. im Bereich von Innenstädten und Krankenhäusern. Beispielsweise ermöglicht es, ein mit Vollast fahrendes Fahrzeug hinsichtlich der Drehzahl derart zu begrenzen, daß das Fahrzeug einen entsprechenden Geräuschpegel nicht übersteigt.

Ausführungsbeispiele der Erfindung werden anhand einer Zeichnung näher erläutert. Darin zeigen:
- Fig 1: schematisch eine Anordnung zur Steuerung und/oder Regelung einer Last mit einer Aufnahmeeinheit und einer Steuer- oder Regeleinheit,
- Fig 2: schematisch eine Aufnahmeeinheit mit einem Geräuscherfassungssystem,
- Fig 3: schematisch ein Fahrzeug mit einer Aufnahmeeinheit gemäß Figur 1 und einem Informationssystem, und
- Fig 4: schematisch den Einsatzbereich der Anordnung gemäß Figur 1.

Einander entsprechende Teile sind in allen Figuren mit den gleichen Bezugszeichen versehen.

In Figur 1 ist eine Anordnung 1 zur Steuerung und/oder Regelung einer Last L eines Fahrzeugs dargestellt. Die Anordnung 1 umfaßt eine Steuer- oder Regeleinheit 2 (im weiteren kurz Steuereinheit genannt) zur Steuerung und/oder Regelung einer Betriebsgröße B in Abhängigkeit von einem aus der momentanen Last L des Fahrzeugs F resultierenden Geräuschpegel G(F) (= fahrzeugbezogener Geräuschpegel). Der fahrzeugbezogene Geräuschpegel G(F) resultiert dabei aus fahrzeugbezogenen Schallquellen 4A bis 4Z, wie z.B. einem Motor 4A, einer Abgasanlage 4B, einem Antriebsstrang 4C und Reifen 4D. Je nach Art und Ausführung können weitere fahrzeugbezogene Schallquellen 4Z berücksichtigt werden, die alle zur fahrzeugbezogenen Lärmabstrahlung 4 beitragen.

Zur Ermittlung des fahrzeugbezogenen Geräuschpegels G(F) und/oder der momentanen Last L des Fahrzeugs F anhand der Betriebsgröße B ist eine Aufnahmeeinheit 6A vorgesehen. Beispielsweise umfaßt die fahrzeugbezogenen Aufnahmeeinheit 6A Sensoren zur Erfassung der Fahrzeuggeschwindigkeit, der Fahrzeugbeschleunigung und/oder des Antriebmoments sowie Schallsensoren zur Ermittlung eines Gesamt-Geräuschpegels G(G). Zur Berücksichtigung von externen und somit nicht fahrzeugbezogenen Geräuschquellen 8 ist darüber hinaus alternativ oder zusätzlich eine Aufnahmeeinheit 6B zur Aufnahme von äußeren, nicht vom Fahrzeug F beeinflußbaren Geräuschen G(U) (= umgebungsbezogener Geräuschpegel) vorgesehen. Je nach Art und Ausführung der Aufnahmeeinheit 6A bzw. 6B ist die Aufnahmeeinheit 6A fahrzeugbezogen und somit mobil ausgeführt, wohingegen die Aufnahmeeinheit 6B ortsbezogen und somit stationär, z.B. am Straßenrand, angeordnet ist. Die fahrzeugbezogenen und die ortsbezogenen Aufnahmeeinheiten 6A und 6B, z.B. Schallsensoren, erfassen den Gesamt-Geräuschpegel G(G), der sich aus der Überlagerung von fahrzeugbezogenen Geräuschpegel G(F) und ortsbezogenen Geräuschpegel G(U) ergibt gemäß: G(G)=G(F,U)= G(F)+G(U). Alternativ oder zusätzlich ist eine weitere Aufnahmeeinheit 6C zur Ermittlung der momentanen Fahrzeugposition P(F) vorgesehen. Als Aufnahmeeinheit 6C dient beispielsweise ein internes und/oder externes Ortungs- bzw. Informationssystem. Dieses System kann ferner dynamisch ändernde Lärmgrenzwerte oder Lärmrichtwerte der Steuereinheit 2 zur Verfügung stellen.

Alternativ oder zusätzlich kann somit mittels der anhand der Aufnahmeeinheit 6C ermittelten momentanen Fahrzeugposition P(F) und/oder mittels des momentanen Gesamt-Geräuschpegels G(G) die Betriebsgröße B gesteuert und/oder geregelt werden. Darüber hinaus kann die Anordnung 1 alternativ oder zusätzlich eine Ausgabeeinheit 10 zur Anzeige des momentanen Regelund/oder Steuerzustands der Steuereinheit 2 optisch z.B. auf einem Bildschirm oder akustisch z.B. über einen Lautsprecher umfassen. Beispielsweise sind mittels der Ausgabeeinheit 10 die momentane Position P(F), der umgebungsbezogene/fahrzeugbezogene /gesamte Geräuschpegel G(U), G(F), G(G) und/oder die Betriebsgröße B, insbesondere deren Sollund/oder Istwert, sowie die Last L ausgebbar.

Je nach Art und Ausführung kann die Anordnung 1 ferner einen Datenspeicher 12 umfassen. Der Datenspeicher 12 umfaßt beispielsweise in Form von Kennlinienfeldern hinterlegte fahrzeugbezogene Daten D, z.B. Kennlinienfeld Geräuschpegel in Abhängigkeit von der Fahrzeuggeschwindigkeit und der Fahrzeugbeschleunigung, Geräuschpegel in Abhängigkeit von der Drehzahl und vom Drehmoment, oder archivierte Daten D von Betriebsgrößen B, wie z.B. Drehzahl, Drehmoment, Geschwindigkeit, Beschleunigung sowie andere fahrzeugbezogene Daten D, wie z.B. Gesamtmasse, Größe, Fahrzeugaufbau, Typ, Motorleistung, Fahrzeugalter. Darüber hinaus können auch die von den Aufnahmeeinheiten 6A bis 6C erfaßten Daten D im Datenspeicher 12 hinterlegt sein. Die in dem Datenspeicher 12 hinterlegten Daten D, insbesondere die Kennlinienfelder, können je nach Vorgabe alternativ oder zusätzlich bei der Lastregelung /steuerung der Steuereinheit 2 berücksichtigt werden. Beispielsweise kann die geräuschbezogene Lastregelung/-steuerung bei einem Fahrzeug F mit einem hohen Fahrzeugalter andere Einstellwerte aufweisen, als bei einem neuen Fahrzeug F mit neuem lärmreduzierten Antrieb.

Für eine manuelle Steuerung und/oder Regelung der Betriebsgröße B und somit der Last L ist darüber hinaus eine Eingabeeinrichtung 14 vorgesehen, mittels derer beispielsweise der Fahrer die geräuschmindernde Lastregelung im Falle einer kritischen Fahrsituation ausschalten oder in einen anderen Betriebsmodus schalten kann. Beispielsweise dient das Gaspedal als Eingabeeinrichtung 14, welches beim schnellen Durchtreten in den sogenannten Kick-Down-Modus umschaltet, der dann zu einem Umschalten der geräuschbezogenen Lastregelung/steuerung in einen auf maximale Fahrzeugbeschleunigung hin optimierten Lastregelung/-steuerungsmodus führt. Weitere Eingabeeinrichtungen können z.B. per Hand betätigte Tasten oder ein Modul mit Spracherkennung sein.

Figur 2 zeigt ein Fahrzeug F mit der Aufnahmeeinheit 6A, die das Geräuscherfassungssystem 16 zur Erfassung des Gesamt-Geräuschpegels G (G) =G (F, U) =G (F) +G (U) umfaßt. Das Geräuscherfassungssystem 16 umfaßt mehrere Schallsensoren, insbesondere Körperschallsensoren 16A und/oder Luftschallsensoren 16B. In Figur 2 sind beispielhaft verschiedene Einbauorte in der Nähe der Schallquellen 4A bis 4Z für Körperschallsensoren 16A, z.B. in Nähe eines Kurbelgehäuses 20, und für Luftschallsensoren 16B, z.B. in der Nähe von Türgriffen 22, im Motorraum 24, außerhalb der Karosserie 26 in der Nähe einer Abgasmündung 28, außerhalb der Karosserie 26, z.B. im Radkasten mindestens eines angetriebenen Rades, in der Nähe von Reifen 30, dargestellt. Insbesondere die Luftschallsensoren 16B außerhalb der Karosserie 26 können einen Windschutz umfassen.

In Figur 3 ist das Fahrzeug F mit den verschiedenen alternativen oder zusätzlichen Aufnahmeeinheiten 6B und 6C zur Erfassung des äußeren, umgebungsbezogenen Geräuschpegels G(U) bzw. zur Erfassung der momentanen Fahrzeugposition P(F) dargestellt. Die Aufnahmeeinheit 6B umfaßt dabei mehrere akustische Meßeinrichtungen, z.B. Präzisions-Schallpegelmeßgerät, die im Nahfeld oder entlang der Fahrbahn stationär angeordnet sind. Als Aufnahmeeinheit 6B zur Erfassung von äußeren nicht beeinflußbaren Geräuschen und somit zur Ermittlung des umgebungszogenen Geräuschpegels G(U) dienen darüber hinaus beispielsweise Mikrofonsysteme, insbesondere empfindliche Mikrofone mit entsprechender Richtcharakteristik.

Die Aufnahmeeinheit 6C umfaßt beispielsweise als externes Ortungssystem eine Empfangsantenne 32 mit fahrzeuginternem Informationssystem 34 und eine Sendeantenne 36 eines externen Informationssystem 38. Je nach Art und Ausführung der Aufnahmeeinheit 6C kann auch ein Navigationssystem oder ein anderes die Position P(F) erfassendes internes und/oder externes Informationssystem verwendet werden. Im Betrieb der Anordnung 1 können Daten D mittels der Aufnahmeeinheit 6C über einen aus der momentanen Position P(F) des Fahrzeugs F resultierenden umgebungsbezogenen Geräuschpegel G(U), insbesondere über einen maximal zulässigen Geräuschpegel Gmax an dieser Fahrzeugposition P(F), von der Steuereinheit 2 für die Lastregelung und/oder -steuerung berücksichtigt werden.

Für die manuelle Steuerung der Last des Fahrzeugs F durch einen Benutzer, insbesondere durch den Fahrer 40, ist darüber hinaus die Eingabe- oder Aufnahmeeinrichtung 14 dargestellt. Die Eingabeeeinrichtung 14 ist dabei beispielhaft als Gaspedal ausgeführt. Durch entsprechendes Gas geben durch den Fahrer 40 wird der Wunsch, eine gewisse Last L abzurufen, an die Steuereinheit 2 abgegeben. Je nach Art und Weise dieses Vorgangs wird mittels der Steuereinheit 2 eine geräuschmindernde Last L derart eingestellt, daß der in dieser Situation relevante Geräuschgrenzwert Gmax oder Richtwert oder Schwellenwert nicht überschritten wird. Dabei wird je nach Art und Ausführung der Steuereinheit 2 die Betriebsgröße B und daraus resultierend die Last L in Abhängigkeit von der momentanen Fahrzeuggeschwindigkeit, der momentanen Fahrzeugbeschleunigung, dem momentanen Gang, der momentane Motordrehzahl, dem momentanen Motordrehmoment, von dem ermittelten fahrzeugbezogenen Geräuschpegel G(F), von dem ermittelten umgebungsbezogenen Geräuschpegel G(U), von der momentanen Fahrzeugposition P(F) und/oder von der gewünschten Last L des Fahrers 40 eingestellt. Zur Ermittlung der fahrzeugbezogenen Betriebsgrößen B, wie z.B. der Geschwindigkeit, der Motordrehzahl, sind weitere nicht näher dargestellte Aufnahmeeinheiten 6, z.B. ein Drehzahlmesser, vorgesehen.

Vorteilhafterweise sind drei typische Fälle der Lastreduzierung unterscheidbar:
1. Das Fahrzeug F fährt zunächst mit einer konstanten Geschwindigkeit v₁ und erzeugt dabei einen Geräuschpegel von G₁, der unterhalb des maximal zulässigen Geräuschgrenzwertes Gmax liegt. Der Fahrer 40 möchte mit voller Leistung auf eine Geschwindigkeit v₂ (v₂>v₁) beschleunigen und würde somit einen Geräuschpegel von G_{1/2} erzeugen, der über dem Geräuschgrenzwert Gmax liegt. Die geräuschbegrenzende Steuerung oder Regelung der Steuereinheit 2 wählt jedoch eine reduzierte Last L_{red}, die während der Beschleunigungsphase von v₁ auf v₂ den Geräuschgrenzwert Gmax nicht überschreiten läßt.
2. Das Fahrzeug F fährt zunächst mit einer konstanten Geschwindigkeit v₁ und erzeugt dabei einen Geräuschpegel G₁, der unterhalb des maximal zulässigen Geräuschgrenzwertes Gmax liegt. Der Fahrer 40 möchte mit einer Wunschlast L_{W} auf eine Geschwindigkeit v₂ beschleunigen. Der aus der Geschwindigkeit v₂ resultierende Geräsuchpegel G₂ würde jedoch den zulässigen Geräuschgrenzwert Gmax überschreiten (G₂ > Gmax). Die geräuschbegrenzende Steuerung/Regelung wählt eine reduzierte Last L_{red}, die das Fahrzeug F bei einem Geräuschpegel G_{1,2} < Gmax von v₂ auf vₘₐₓ < v₂ beschleunigt. Bei vₘₐₓ erzeugt das Fahrzeug F dann den maximal zulässigen Geräuschgrenzwert Gmax. Die geräuschbegrenzende Steuerung/Regelung der Last L_{red} verläuft von v₁ bis vₘₐₓ unter Berücksichtigung von steigenden Fahrgeräuschpegeln, die Folge von höheren Fahrzeuggeschwindigkeiten sind.
3. Das Fahrzeug F fährt zunächst mit einer konstanten Geschwindigkeit v₁ und einem betreffenden Geräuschpegel G₁ in ein Wohngebiet ein. Der aktuelle Geräuschpegel G₁ überschreitet jedoch den für das Wohngebiet geltenden zulässigen Geräuschgrenzwert Gmax (G₁ > Gmax). Die geräuschbegrenzende Laststeuerung/-regelung geht daraufhin solange in den Motorbremsbetriebsmodus oder betätigt die Bremsen bis eine gegenüber v₁ reduzierte Geschwindigkeit vₘₐₓ (vₘₐₓ < v₁) mit dem zulässigen Geräuschgrenzwert Gmax (Gmax < G₂) erreicht wird.

Je nach Art und Ausführung des Fahrzeugs F ist die Ausgabeeinheit 10 zur Anzeige des momentanen Regel- und/oder Steuerzustands der Steuereinheit 2 in Form eines im Cockpit angeordneten Bildschirms ausgeführt. Beispielsweise sind mittels der Ausgabeeinheit 10 die momentane Fahrzeugposition P(F), der umgebungsbezogene/fahrzeugbezogene Geräuschpegel G(U), G(F) und/oder die Betriebsgröße B, insbesondere deren Sollund/oder Istwert, sowie die momentane oder gewünschte Last L darstellbar.

In Figur 4 sind beispielhaft zwei Fahrzeuge F dargestellt, die jeweils mit der Anordnung 1 ausgerüstet sind, und eine Straße 42 befahren. Entlang der zu befahrenden Straße 42 liegen verschiedene Zonen mit unterschiedlicher Lärmsensibilität, z.B. ein Wohngebiet 44, ein Krankenhaus 46, eine Parkanlage 48, ein Industriegebiet 50 (Fabrik mit Nachtschicht), ein Waldgebiet 52 sowie eine Schule 54. Mittels der Anordnung 1 (auch als Lärmabstrahlungsbegrenzer oder Noise-Emission-Limiter bezeichnet) wird anhand der jeweiligen Steuereinheit 2 des Fahrzeugs F eine Last L durch geräuschabhängige Steuerung und/oder Regelung der Betriebsgröße B eingestellt, welche einen das jeweilige Gebiet 44 bis 54 kennzeichnenden Grenzwert Gmax für den Gesamt-Geräuschpegel G(G)=G(U,F)= G(U)+G(F) nicht überschreitet. Dabei wird die geräuschabhängige Steuerung und/oder Regelung der Betriebsgröße B in Abhängigkeit von dem zu durchfahrenden Gebiet 44 bis 54 und/oder in Abhängigkeit von der Zeit ausgeführt. Beispielsweise ist in der Nähe der Gebiete 44, 46 und 54 (Wohngebiet, Krankenhaus bzw. Schule) am Tag T in der Regel ein höherer Grenzwert von Gmax = 65 dB(A) für den maximal zulässigen Gesamt-Geräuschpegel G(G) einzuhalten als bei Nacht N mit Gmax = 45 dB(A). In der Nähe der Gebiete 48, 50 ist dabei mittels der Steuereinheit 2 das zugehörige Fahrzeug 2 derart bezüglich der Betriebsgröße B und der Last L einzustellen, daß am Tag T der Grenzwert Gmax von 70 dB(A) und in der Nacht N ein Grenzwert Gmax von 65 dB(A) als maximal zulässiger Geräuschpegel nicht überschritten wird. Demgegenüber kann in den Gebieten 52 bzw. im Gebiet 56 in der Nähe einer Autobahn, welche außerhalb von lärmgeschützten Gebieten 44 bis 50, 54 liegen, die geräuschbezogene Steuerung/Regelung der Last L ausgeschaltet werden, da in diesen Gebieten 52, 56 keine Lärmimmissionsgrenzwerte seitens des Bundes-Immissionsschutzgesetzes (TA-Lärm) vorgegeben sind.

## Patentansprüche

1. Verfahren zur Steuerung und/oder Regelung einer Last (L) eines Fahrzeugs (F), wobei mittels einer Aufnahmeeinheit (6, 6A bis 6C) die momentane Last (L) des Fahrzeugs (F) anhand mindestens einer Betriebsgröße (B) des Fahrzeugs (F) ermittelt und mittels einer Steuer- oder Regeleinheit (2) die Betriebsgröße (B) gesteuert und/oder geregelt wird, wobei mittels der Steuer- oder Regeleinheit (2) die Betriebsgröße (B) in Abhängigkeit von einem aus der momentanen Last (L) des Fahrzeugs (F) resultierenden Geräuschpegel (G(F)) gesteuert und/oder geregelt wird
**dadurch gekennzeichnet, daß**
die Betriebsgröße (B) in Abhängigkeit von der momentanen Position (P(F)) des Fahrzeugs (F) gesteuert und/oder geregelt wird.

2. Verfahren nach Anspruch -1,
**dadurch gekennzeichnet, daß** als Betriebsgröße (B) die den Geräuschpegel (G(F)) begründende Betriebsgröße (B) verwendet wird.

3. Verfahren nach Anspruch 1 oder 2,
**dadurch gekennzeichnet, daß** als Betriebsgröße (B) eine Drehzahl, ein Drehmoment, eine Geschwin-. digkeit und/oder eine Beschleunigung verwendet wird.

4. Verfahren nach einem der Ansprüche 1 bis 3,
**dadurch gekennzeichnet, daß** der Geräuschpegel (G(G), G(F), G(O)) anhand der momentanen Last (L) des Fahrzeugs (F) und/oder anhand von Umgebungsgeräuschen (8) ermittelt wird.

5. Verfahren nach einem der Ansprüche 1 bis 4,
**dadurch gekennzeichnet, daß** der Geräuschpegel (G(G), G(F), G(O)) auf einen Grenzwert (Gmax) überwacht wird.

6. Verfahren nach einem der Ansprüche 1 bis 5,
**dadurch gekennzeichnet, daß** die Betriebsgröße (B) zeitabhängig gesteuert und/oder geregelt wird.

7. Anordnung (1) zur Steuerung und/oder Regelung einer Last (L) eines Fahrzeugs (F) mit einer Aufnahmeeinheit (6, 6A bis 6C) zur Ermittlung der momentanen Last (L) des Fahrzeugs (F) anhand mindestens einer Betriebsgröße (B) des Fahrzeugs (F) und einer Steuer- oder Regeleinheit (2) zur Steuerung und/oder Regelung der Betriebsgröße (B),
wobei mittels der Steuer- oder Regeleinheit (2) die Betriebsgröße (B) in Abhängigkeit von einem aus der momentanen Last (L) des Fahrzeugs (F) resultierenden Geräuschpegel (G (F)) steuerbar und/oder regelbar ist,
**dadurch gekennzeichnet, daß**
die Aufnahmeeinheit (6A, 6B) ein Geräuscherfassungssystem (16, 16A, 16B) zur Ermittlung der Umgebungsgeräusche (8) und/oder von fahrzeugbezogenen Geräuschen umfaßt.

8. Anordnung nach Anspruch 7,
**dadurch gekennzeichnet, daß** die Aufnahmeeinheit (6) zur Erfassung einer Geschwindigkeit, einer Beschleunigung, einer Antriebsdrehzahl und/oder eines Antriebsmoments vorgesehen ist.

9. Anordnung nach einem der Ansprüche 7 bis 8,
**dadurch gekennzeichnet, daß** eine Aufnahmeeinheit (6C) ein Ortungssystem (32, 36, 38) zur Ermittlung der momentanen Fahrzeugposition (P(F)) und/oder ein Informationssystem (34, 12) zur Ermittlung eines daraus resultierenden, umgebungsbezogenen Geräuschpegels (G(U)) vorgesehen ist.

10. Anordnung nach einem der Ansprüche 7 bis 9,
**dadurch gekennzeichnet, daß** die Steuer-oder Regeleinheit (2). eine Eingabevorrichtung (14) zur manuellen Steuerung und/oder Regelung der Betriebsgröße (B) aufweist.

11. Anordnung nach einem der Ansprüche 7 bis 10,
**dadurch gekennzeichnet daß** die Steuer- oder Regeleinheit (2) bei der Steuerung und/oder Regelung der Betriebsgröße (B) über die Aufnahmeeinheit (6C) Vorgaben von externen Systemen, insbesondere eines Verkehrsleitsystems, berücksichtigt.

12. Anordnung nach Anspruch 11,
**dadurch gekennzeichnet, daß** die Vorgaben von externen Systemen hinsichtlich der Steuerung und/oder Regelung der Betriebsgröße (B) durch die Steuer- oder Regeleinheit (2) vom Fahrzeugführer (40) und/oder von einem Fahrzeuginsassen überstimmbar sind.

13. Anordnung nach einem der Ansprüche 7 bis 12,
**dadurch gekennzeichnet, daß** eine Ausgabeeinheit (10) zur Ausgabe von fahrzeug- und/oder umgebungsrelevanten Daten, insbesondere der momentanen Fahrzeugposition (P (F)) und der Betriebsgröße B, vorgesehen ist.

14. Anordnung nach einem der Ansprüche 7 bis 13,
**dadurch gekennzeichnet, daß** die Eingriffe der Steuer- oder Regeleinheit (2) in das Fahrzeugsystem bei der Steuerung und/oder Regelung der Betriebsgröße (B) sowie fahrzeugbezogene Betriebsgrößen (B) zur Dokumentation im Datenspeicher (12) hinterlegt werden.

15. Anordnung nach Anspruch 14,
**dadurch gekennzeichnet, daß** aus den im Datenspeicher (12) hinterlegten Daten (D) Statistiken erstellbar sind.

16. Anordnung nach Anspruch 14 oder 15,
**dadurch gekennzeichnet, daß** aus den im Datenspeicher (12) hinterlegten Daten (D) Empfehlungen für Fahrzeugwartung und -reparatur ableitbar sind.

17. Anordnung nach einem der Ansprüche 7 bis 16,
**dadurch gekennzeichnet, daß** die Eingriffe der Steuer- oder Regeleinheit (2) in das Fahrzeugsystem bei der Steuerung und/oder Regelung der Betriebsgröße (B) an ein externes System zur Überwachung übermittelbar ist.

## Claims

1. Method for controlling and/or regulating a load (L) of a vehicle (F), the instantaneous load (L) of the vehicle (F) being determined by means of at least one operating variable (B) of the vehicle (F) by means of a pickup unit (6, 6A to 6C), and the operating variable (B) being controlled and/or regulated by means of a control unit or regulator unit (2), the operating variable (B) being controlled and/or regulated by means of the control unit or regulator unit (2) as a function of a noise level (G(F)) resulting from the instantaneous load (L) of the vehicle (F), **characterized in that** the operating variable (B) is controlled and/or regulated as a function of the instantaneous position (P(F)) of the vehicle (F).

2. Method according to Claim 1, **characterized in that** the operating variable (B) on which the noise level (G(F)) is based is used as the operating variable (B).

3. Method according to Claim 1 or 2, **characterized in that** a rotational speed, a torque, a velocity and/or an acceleration are used as the operating variable (B).

4. Method according to one of Claims 1 to 3, **characterized in that** the noise level (G(G), G(F), G (O)) is determined by reference to the instantaneous load (L) of the vehicle (F) and/or by reference to ambient noises (8).

5. Method according to one of Claims 1 to 4, **characterized in that** the noise level (G(G), G(F), G (O)) is monitored for compliance with a limiting value (Gmax).

6. Method according to one of Claims 1 to 5, **characterized in that** the operating variable (B) is controlled and/or regulated as a function of time.

7. Arrangement (1) for controlling and/or regulating a load (L) of a vehicle (F) with a pickup unit (6, 6A to 6C) for determining the instantaneous load (L) of the vehicle (F) by reference to at least one operating variable (B) of the vehicle (F) and a control unit or regulator unit (2) for controlling and/or regulating the operating variable (B), the operating variable (B) being able to be controlled and/or regulated by means of the control unit or regulator unit (2) as a function of a noise level (G(F)) resulting from the instantaneous load (L) of the vehicle (F), **characterized in that** the pickup unit (6A, 6B) comprises a noise sensing system (16, 16A, 16B) for determining the ambient noises (8) and/or vehicle-related noises.

8. Arrangement according to Claim 7, **characterized in that** the pickup unit (6) is provided for sensing a velocity, an acceleration, a drive rotational speed and/or a drive torque.

9. Arrangement according to one of Claims 7 to 8, **characterized in that** a pickup unit (6C), a location-determining system (32, 36, 38) for determining the instantaneous position (P(F)) of the vehicle and/or an information system (34, 12) for determining a resulting, ambient noise level (G(U)) is provided.

10. Arrangement according to one of Claims 7 to 9, **characterized in that** the control unit or regulator unit (2) has an input device (14) for manually controlling and/or regulating the operating variable (B).

11. Arrangement according to one of Claims 7 to 10, **characterized in that**, during the control and/or regulation of the operating variable (B), the control unit or regulator unit (2) takes into account predefined values of external systems, in particular of a traffic control system, via the pickup unit (6C).

12. Arrangement according to Claim 11, **characterized in that** the predefined values of external systems relating to the control and/or regulation of the operating variable (B) can be approved by the driver (40) of the vehicle and/or by an occupant of the vehicle by means of the control unit or regulator unit (2).

13. Arrangement according to one of Claims 7 to 12, **characterized in that** an output unit (10) is provided for outputting vehicle-related and/or ambient data, in particular the instantaneous position (P(F)) of the vehicle and the operating variable (B).

14. Arrangement according to one of Claims 7 to 13, **characterized in that** the interventions of the control unit or regulator unit (2) into the vehicle system during the control and/or regulation of the operating variable (B) and the vehicle-related operating variables (B) are stored in the data memory (12) for documentation purposes.

15. Arrangement according to Claim 14, **characterized in that** statistics can be created from the data (D) stored in the data memory (12).

16. Arrangement according to Claim 14 or 15, **characterized in that** recommendations for maintenance and repair of the vehicle can be derived from the data (D) stored in the data memory (12).

17. Arrangement according to one of Claims 7 to 16, **characterized in that** the interventions of the control unit or regulator unit (2) into the vehicle system during the control and/or regulation of the operating variable (B) can be transferred to an external system for monitoring.

## Revendications

1. Procédé pour commander et/ou réguler une charge (L) d'un véhicule (F), dans lequel, au moyen d'une unité de réception (6, 6A à 6C), la charge instantanée (L) du véhicule (F) est détectée à l'aide d'au moins une valeur de fonctionnement (B) du véhicule (F) et au moyen d'une unité de commande ou de régulation (2), la valeur de fonctionnement (B) est commandée et/ou régulée, au moyen de l'unité de commande ou de régulation (2), la valeur de fonctionnement (B) est commandée et/ou régulée en fonction d'un niveau de bruit (G(F)) résultant de la charge instantanée (L) du véhicule (F),
**caractérisé en ce que** la valeur de fonctionnement (B) est commandée et/ou régulée en fonction de la position instantanée (P(F)) du véhicule (F).

2. Procédé selon la revendication 1,
**caractérisé en ce que** l'on utilise comme valeur de fonctionnement (B) la valeur de fonctionnement (B) à l'origine du niveau de bruit (G (F)).

3. Procédé selon la revendication 1 ou 2,
**caractérisé en ce que** l'on utilise comme valeur de fonctionnement (B) un régime, un couple, une vitesse et/ou une accélération.

4. Procédé selon l'une quelconque des revendications 1 à 3,
**caractérisé en ce que** le niveau de bruit (G (G), G(F), G (O)) est détecté à l'aide de la charge instantanée (L) du véhicule (F) et/ou à l'aide des bruits environnants (8).

5. Procédé selon l'une quelconque des revendications 1 à 4,
**caractérisé en ce que** le niveau de bruit (G(G), G(F), G (O)) est surveillé en terme de valeur limite (Gmax).

6. Procédé selon l'une quelconque des revendications 1 à 5,
**caractérisé en ce que** la valeur de fonctionnement (B) est commandée et/ou régulée en fonction du temps.

7. Agencement (1) pour la commande et/ou la régulation d'une charge (L) d'un véhicule (F) comprenant une unité de réception (6, 6A à 6C) pour la détection de la charge instantanée (L) du véhicule (F) à l'aide d'au moins une valeur de fonctionnement (B) du véhicule (F) et d'une unité de commande et/ou de régulation (2) pour la commande et/ou la régulation de la valeur de fonctionnement (B),
au moyen de l'unité de commande ou de régulation (2), la valeur de fonctionnement (B) peut être commandée et/ou régulée en fonction d'un niveau de bruit (G(F)) résultant de la charge instantanée (L) du véhicule (F),
**caractérisé en ce que** l'unité de réception (6A, 6B) comprend un système de détection du bruit (16, 16A, 16B) pour détecter les bruits environnants (8) et/ou les bruits du véhicule.

8. Agencement selon la revendication 7,
**caractérisé en ce que** l'unité de réception (6) est prévue pour la détection d'une vitesse, d'une accélération, d'un régime d'entraînement et/ou d'un couple d'entraînement.

9. Agencement selon l'une quelconque des revendications 7 à 8,
**caractérisé en ce que** l'on prévoit une unité de réception (6C), un système de localisation (32, 36, 38) pour détecter la position du véhicule instantanée (P(F)) et/ou un système d'information (34, 12) pour la détection d'un niveau de bruit (G(U)) relatif à l'environnement, résultant de celui-ci.

10. Agencement selon l'une quelconque des revendications 7 à 9,
**caractérisé en ce que** l'unité de commande ou de régulation (2) présente un dispositif d'entrée (14) pour la commande et/ou la régulation manuelle de la valeur de fonctionnement (B).

11. Agencement selon l'une quelconque des revendications 7 à 10,
**caractérisé en ce que** l'unité de commande ou de régulation (2) lors de la commande et/ou de la régulation de la valeur de fonctionnement (B) tient compte par le biais de l'unité de réception (6C) de données préliminaires de systèmes externes, notamment d'un système de guidage du trafic.

12. Agencement selon la revendication 11,
**caractérisé en ce que** les données préliminaires de systèmes externes peuvent être neutralisées en ce qui concerne la commande et/ou la régulation de la valeur de fonctionnement (B) par l'unité de commande et/ou de régulation (2) par le conducteur du véhicule (40) et/ou par un occupant du véhicule.

13. Agencement selon l'une quelconque des revendications 7 à 12,
**caractérisé en ce que** l'on prévoit une unité émettrice (10) pour émettre des données pertinentes du véhicule et/ou de l'environnement, notamment la position du véhicule instantanée (P(F)) et la valeur de fonctionnement (B).

14. Agencement selon l'une quelconque des revendications 7 à 13,
**caractérisé en ce que** l'intervention de l'unité de commande ou de régulation (2) dans le système du véhicule lors de la commande et/ou de la régulation de la valeur de fonctionnement (B) ainsi que les valeurs de fonctionnement (B) relatives au véhicule sont déposées dans la mémoire de données (12) en vue de la documentation.

15. Agencement selon la revendication 14,
**caractérisé en ce que** l'on peut créer des statistiques à partir des données (D) déposées dans la mémoire de données (12).

16. Agencement selon la revendication 14 ou 15,
**caractérisé en ce que** l'on peut dériver des données (D) déposées dans la mémoire de données (12) des recommandations pour l'entretien et la réparation du véhicule.

17. Agencement selon l'une quelconque des revendications 7 à 16,
**caractérisé en ce que** l'intervention de l'unité de commande ou de régulation (2) dans le système du véhicule lors de la commande et/ou de la régulation de la valeur de fonctionnement (B) peut être transmise à un système externe de surveillance.
